# EUROPÄISCHE PATENTSCHRIFT

(11) **EP 1 145 677 B1**
(45) Veröffentlichungstag und Bekanntmachung des Hinweises auf die Patenterteilung: **14.11.2001**
(21) Anmeldenummer: 00108121.5
(22) Anmeldetag: 13.04.2000
(51) Int. Cl.: A47L 9/04

(54) **Saugreinigungsgerät für Haushaltssauger**
Suction nozzle for vacuum cleaner
Buse d'aspiration pour aspirateur

(43) Veröffentlichungstag der Anmeldung: 17.10.2001
(73) Patentinhaber: WESSEL-WERK GMBH, 51580 Reichshof-Wildbergerhütte (DE)
(72) Erfinder: Dilger, Horst, 51597 Morsbach (DE); Kaffenberger, Dieter, 51674 Wiehl (DE); Steudtner, Hans-Joachim, 51580 Reichshof (DE)
(74) Vertreter: Albrecht, Rainer Harald, Dr.-Ing.

(56) Entgegenhaltungen:
- EP-A- 0 351 224
- EP-B- 0 338 780
- WO-A-99/65376
- DE-A- 4 000 374
- DE-A- 4 105 336
- US-A- 5 452 490

## Beschreibung

Die Erfindung betrifft ein Saugreinigungsgerät für Haushaltssauger mit
einem Saugkopf, der einen bodenseitigen von Saugmundkanten begrenzten Saugmund aufweist,
einer vom Saugluftstrom angetriebenen Turbine in einer Turbinenkammer des Saugkopfes,
einer wendelförmig besteckten Walze, die in einer Walzenkammer des Saugkopfes angeordnet und von der Turbine angetrieben ist,
einem die Walzenkammer mit der Turbinenkammer verbindenden Durchlass und
einem an die Turbinenkammer kippbeweglich angeschlossenen Auslasskanal mit einem Anschlussstutzen für ein Saugrohr
wobei die Turbine als Peltonrad ausgebildet und im Wesentlichen tangential von dem aus dem Saugkanal austretenden Saugluftstrom angeströmt ist.

Ein Saugreinigungsgerät des beschriebenen Aufbaus ist aus EP-B 0 338 780 bekannt. Die Besteckung der Walze besteht aus flexiblen Lippen. Aufgrund des besseren Reinigungseffektes werden in der Praxis borstenförmige Besteckungen bevorzugt.

Aus DE-A 40 00 374 ist ein Saugreinigungsgerät bekannt, das eine vom Saugluftstrom angetriebene Peltonturbine sowie eine von der Peltonturbine antreibbare Walze mit borstenförmiger Besteckung aufweist. Die Beborstung der Walzen durchragt den an der Unterseite der Walzenkammer angeordneten Saugmund.

In den zuvor beschriebenen Ausführungen ist die Turbine als Peltonrad ausgebildet. Andere Ausführungen, wie sie zum Beispiel aus DE-C 41 05 336 bekannt sind, weisen ein als Querstromturbine ausgebildetes Turbinenrad mit einer nach innen offenen Beschaufelung auf. Die Querstromturbine ist im Wesentlichen radial angeströmt. Die Luft tritt radial in den im Zentrum der kranzförmigen Beschaufelung liegenden Innenraum des Turbinenrades ein und tritt radial wieder aus dem Innenraum aus. Die Querstromturbine besitzt zwar einen günstigen Wirkungsgrad, ist aber bauartbedingt verhältnismäßig schmutzanfällig und laut. Kleinteile, zum Beispiel Papier, Büroklammern Wollfäden und dergleichen können Störungen an der Querstromturbine verursachen.

An ein Saugreinigungsgerät, das eine vom Saugluftstrom angetriebene Turbine zum Antrieb einer Reinigungswalze aufweist, werden eine Vielzahl von Anforderungen gestellt. Die Turbine soll geräuscharm arbeiten, einen geringen Druckverlust des Saugluftstromes verursachen und bei einer hohen Turbinennutzleistung einen günstigen Turbinenwirkungsgrad aufweisen. Ferner muss die Bürstenwalze auf das Turbinenaggregat abgestimmt sein und sowohl bei niederflorigen als auch bei hochflorigen Teppichbelägen die Saugreinigung wirkungsvoll unterstützen. Schließlich muss das Saugreinigungsgerät in der Lage sein, Kleinteile, zum Beispiel Büroklammern, Papierschnitzel und Fäden aufzusaugen, ohne dass eine Betriebsstörung zu befürchten ist. Die bekannten Saugreinigungsgeräte erfüllen all diese Anforderungen noch nicht im gewünschten Umfang.

Der Erfindung liegt die Aufgabe zugrunde, ein geräuscharmes, leistungsstarkes Saugreinigungsgerät anzugeben, mit dem problemlos auch Kleinteile aufgesaugt werden können.

Ausgehend von einem Saugreinigungsgerät des eingangs beschriebenen Aufbaus wird die Erfindung durch die folgende Abstimmung der Bauteile gelöst:
1.1) Die Walze weist eine Besteckung aus Borsten auf, deren Borstenenden in einem von zwei konzentrischen kreisförmigen Hüllkurven definierten Bereich liegen, wobei die kleinere Hüllkurve im Bereich des Saugmundes einen Abstand von einem Millimeter zur Ebene der auf einem zu reinigenden textilen Belag gleitenden Saugmundkanten aufweist und wobei die Hüllkurve mit dem größeren Durchmesser die Ebene der Saugmundkanten im Bereich des Saugmundes schneidet und um zwei Millimeter unterseitig vorsteht;
1.2) der Abstand zwischen der den Durchlass zur Turbinenkammer enthaltenden Trennwand der Walzenkammer und den Borsten der rotierenden Walze beträgt an der engsten Stelle mindestens acht Millimeter;
1.3) das Volumen der Turbinenkammer und das von dem Material der Turbine eingenommene Volumen stehen in einem Verhältnis von 5:1 bis 13:1, wobei die Turbine einen Durchmesser von 45 bis 60 Millimeter sowie eine Länge von mehr als 40 Millimeter aufweist.

Wenn das Saugreinigungsgerät für einen leistungsstarken Sauger angelegt wird, der einen großen Volumenstrom und im Saugmund einen großen Unterdruck erzeugt, ist es günstig, wenn die Besteckung der Borsten im Rahmen des in Merkmal 1.1) angegebenen Parameterbereiches geringfügig an der Unterseite des Saugmundes vorsteht. Die vorstehende Beborstung erfüllt eine zusätzliche Abstützfunktion am Boden. Bei Anschluss eines leistungsschwächeren Saugers erweist es sich als günstiger, wenn die Beborstung nicht an der Unterseite des Saugmundes vortritt. Die Einhaltung des Merkmals 1.2) ist wesentlich für einen wirkungsvollen Abtransport der im Luftstrom mitgeführten Schmutzpartikel. Wird der erfindungsgemäße Grenzwert unterschritten, wird der Abtransport der Schmutzpartikel von Luftturbulenzen und überlagerten Strömungen, die von der umlaufenden Borstenwalze erzeugt werden, gestört. Von wesentlicher Bedeutung ist schließlich auch die Einhaltung des Merkmals 1.3). Ein großes Verhältnis des Turbinenkammervolumens bezogen auf das von dem Material der Turbine eingeschlossene Volumen begünstigt die Durchströmung der Turbinenkammer und den Abtransport von Schmutzpartikeln im Saugluftstrom. Andererseits sinkt mit zunehmendem Volumenverhältnis die bei der Durchströmung der Turbinenkammer an die Turbine übertragene Leistung. Wird die Turbinenkammer im Verhältnis zur Turbine verhältnismäßig klein ausgebildet, begünstigt dies den Antrieb der Turbine, wirkt sich andererseits nachteilig auf den Schmutzabtransport aus. Vorzugsweise liegt das Volumenverhältnis der Turbinenkammer zu dem von dem Material der Turbine eingenommenen Volumen im Bereich von 6:1 bis 8,5;1. Vorteilhaft ist es ferner, wenn die Turbine sich im Wesentlichen über die gesamte Breite der vorzugsweise zylindrischen Turbinenkammer erstreckt.

Das entsprechend der erfindungsgemäßen Lehre ausgebildete Saugreinigungsgerät zeichnet sich durch außergewöhnlich gute Saugeigenschaften in Verbindung mit einer geringen Geräuschentwicklung aus. Die Eigenschaften sind das Ergebnis einer geschickten Kombination von Merkmalen. Schon die Abänderung eines einzelnen Merkmals verschlechtert das Ergebnis deutlich. So stehen die beschriebenen Wirkungen in einer komplexen Wechselbeziehung. Durch die nachfolgend beschriebenen Abstimmungen lassen sich die Saugeigenschaften noch optimieren. So sollte der Durchlass zu der Turbinenkammer einen rechteckförmigen Austrittsquerschnitt mit einer Breite von 10 bis 18 Millimeter und einer Höhe von 14 bis 18 Millimeter aufweisen. Der Abstand zwischen den Rotationsachsen der Walze und der Turbine beträgt zweckmäßig 70 bis 90 Millimeter. Die Saugeigenschaften des Saugreinigungsgerätes lassen sich ferner günstig beeinflussen, wenn die Walze außermittig zum Saugmund angeordnet wird.

An Durchführungen und in Spalten zwischen gegeneinander beweglichen Teilen tritt während des Saugbetriebes Falschluft in das Saugreinigungsgerät ein. Die Durchführungen und gegeneinander beweglichen Teile sind erfindungsgemäß zweckmäßig so abgedichtet, dass sich bei Anschluss eines handelsüblichen Saugers, der bei verschlossenem Saugstutzen eine Druckabsenkung gegen Atmosphärendruck von 100 mbar erzeugt, eine Druckabsenkung von mindestens 60 mbar einstellt, wenn das Saugreinigungsgerät mit einem durch Abklebung verschlossenen Saugmund an den Sauger angeschlossen wird. Als besonders günstig erweist es sich, wenn sich unter den beschriebenen Testbedingungen eine Druckabsenkung von 60 bis 90 mbar einstellt. Bei einer zu weitgehenden Abdichtung besteht die Gefahr, dass das Saugreinigungsgerät sich an hochflorigen Teppichböden festsaugt. Um diese Gefahr zu beseitigen, müssen Kompromisse an anderer Stelle eingegangen werden. Aus diesem Grund ist auch die Fehlluft in geeigneter kombinatorischer Weise auf die übrigen Parameter des Saugreinigungsgerätes abzustimmen.

Im Folgenden wird die Erfindung anhand einer lediglich ein Ausführungsbeispiel darstellenden Zeichnung erläutert. Es zeigen schematisch:
- Fig. 1: die Draufsicht eines erfindungsgemäßen Saugreinigungsgerätes bei abgenommenem Gehäuseoberteil,
- Fig. 2: einen Längsschnitt I-I aus Fig. 1.
- Fig. 3: einen Ausschnitt aus Fig. 2 in einer gegenüber Fig. 2 stark vergrößerten Darstellung.

Zum grundsätzlichen Aufbau des in den Figuren dargestellten Saugreinigungsgerätes gehören ein Saugkopf 1, der einen bodenseitigen von Saugmundkanten 2 begrenzten Saugmund aufweist, eine vom Saugluftstrom angetriebene Turbine 3 in einer Turbinenkammer 4 des Saugkopfes, eine wendelförmig mit Borsten 5 besteckte Walze 6, die in einer Walzenkammer 7 des Saugkopfes 1 angeordnet und von der Turbine 3 angetrieben ist, ein die Walzenkammer 7 mit der Turbinenkammer 4 verbindender Durchlass 8 und ein an die Turbinenkammer 4 kippbeweglich angeschlossener Auslasskanal 9 mit einem Anschlussstutzen 10 für ein Saugrohr. Die Turbine 3 ist als Peltonrad ausgebildet und im Wesentlichen tangential von dem aus dem Durchlass 8 austretenden Saugluftstrom angeströmt.

Das Saugreinigungsgerät weist erfindungsgemäß folgende Abstimmung auf:
- Die borstenförmige Besteckung 5 der Walze 6 liegt in einem von zwei konzentrischen, kreisförmigen Hüllkurven a, b definierten Bereich, wobei die kleinere Hüllkurve a im Bereich des Saugmundes einen Abstand von einem Millimeter zur Ebene c der auf einem zu reinigenden textilen Belag gleitenden Saugmundkanten 2 aufweist und wobei die Hüllkurve b mit dem größeren Durchmesser die Ebene der Saugmundkanten 2 im Bereich des Saugmundes schneidet und um zwei Millimeter unterseitig vorsteht (Fig. 3).
- Der Abstand s der den Durchlass zur Turbinenkammer 4 enthaltenden Trennwand der Walzenkammer zu den Borsten 5 der rotierenden Walze 6 beträgt an der engsten Stelle mindestens acht Millimeter (Fig. 2).
- Das Volumen der zylindrischen Turbinenkammer 4 und das von dem Material der Turbine 3 eingenommene Volumen stehen in einem Verhältnis von 5:1 bis 13:1, vorzugsweise in einem Bereich von 6:1 bis 8,5:1. Dabei weist die Turbine 3 einen Durchmesser von 45 bis 60 Millimeter sowie eine Länge von mehr als 40 Millimeter auf und erstreckt sich um Wesentlichen über die gesamte Breite der Turbinenkammer 4.
- Der Durchlass 8 zu der Turbinenkammer 4 weist einen rechteckförmigen Austrittsquerschnitt mit einer Breite von 10 bis 18 Millimeter und einer Höhe von 14 bis 18 Millimeter auf (Fig. 1 und 2).
- Der Abstand L zwischen den Rotationsachsen der Walze und der Turbine beträgt 70 bis 90 Millimeter (Fig. 2).

Durchführungen und gegeneinander bewegliche Teile des in den Figuren dargestellten Saugreinigungsgerätes sind zweckmäßig so abgedichtet, dass sich bei dem nachfolgend beschriebenen, branchenüblichen Prüfverfahren eine Druckabsenkung von 65 bis 80 mbar einstellt. An das Saugreinigungsgerät wird bei diesem Prüfverfahren ein handelsüblicher Sauger angeschlossen, der so betrieben wird, dass er bei verschlossenem Saugstutzen eine Druckabsenkung gegen Atmosphärendruck von 100 mbar erzeugt. Der so eingestellte Sauger wird anschließend an das zu prüfende Saugreinigungsgerät angeschlossen, dessen Saugmund mit einer Folie dicht abgeklebt ist. Der sich an der Saugseite des Saugers einstellende Druck wird gemessen. Das Saugreinigungsgerät erfüllt die erfindungsgemäße Vorgabe, wenn sich eine Druckabsenkung von mindestens 60 mbar, vorzugsweise von 60 bis 90 mbar, gegenüber Atmosphärendruck einstellt.

Das Saugreinigungsgerät mit der erfindungsgemäßen Parameterabstimmung zeichnet sich durch außergewöhnlich gute Saugeigenschaften in Verbindung mit einer geringen Geräuschentwicklung aus.

## Patentansprüche

1. Saugreinigungsgerät für Haushaltssauger mit
einem Saugkopf (1), der einen bodenseitigen von Saugmundkanten (2) begrenzten Saugmund aufweist,
einer vom Saugluftstrom angetriebenen Turbine (3) in einer Turbinenkammer (4) des Saugkopfes (1),
einer wendelförmig besteckten Walze (6), die in einer Walzenkammer (7) des Saugkopfes (1) angeordnet und von der Turbine (3) angetrieben ist,
einem die Walzenkammer (7) mit der Turbinenkammer (4) verbindenden Durchlass (8) und
einem an die Turbinenkammer (4) kippbeweglich angeschlossenen Auslasskanal (9) mit einem Anschlussstutzen (10) für ein Saugrohr
wobei die Turbine (3) als Peltonrad ausgebildet und im Wesentlichen tangential von dem aus dem Durchlass (8) austretenden Saugluftstrom angeströmt ist, **gekennzeichnet durch** die folgende Abstimmung:
1.1) Die Walze (6) weist eine Besteckung aus Borsten (5) auf, deren Borstenenden in einem von zwei konzentrischen, kreisförmigen Hüllkurven (a, b) definierten Bereich liegen, wobei die kleinere Hüllkurve (a) im Bereich des Saugmundes einen Abstand von einem Millimeter zur Ebene der auf einem zu reinigenden textilen Belag gleitenden Saugmundkanten (2) aufweist und wobei die Hüllkurve (b) mit dem größeren Durchmesser die Ebene der Saugmundkanten (2) im Bereich des Saugmundes schneidet und um zwei Millimeter unterseitig vorsteht;
1.2) der Abstand (s) zwischen der den Durchlass (8) zur Turbinenkammer (4) enthaltenden Trennwand der Walzenkammer (7) zu den Borsten (5) der rotierenden Walze (6) beträgt an der engsten Stelle mindestens acht Millimeter;
1.3) das Volumen der Turbinenkammer (4) und das von dem Material der Turbine (3) eingenommene Volumen stehen in einem Verhältnis von 5:1 bis 13:1, wobei die Turbine (3) einen Durchmesser von 45 bis 60 Millimeter sowie eine Länge von mehr als 40 Millimeter aufweist.

2. Saugreinigungsgerät nach Anspruch 1, **dadurch gekennzeichnet, dass** das Volumenverhältnis der Turbinenkammer (4) zu dem von dem Material der Turbine (3) eingenommenen Volumen im Bereich von 6:1 bis 8,5:1 liegt.

3. Saugreinigungsgerät nach Anspruch 1 oder 2, **dadurch gekennzeichnet, dass** sich die Turbine (3) im Wesentlichen über die gesamte Breite der Turbinenkammer (4) erstreckt.

4. Saugreinigungsgerät nach einem der Ansprüche 1 bis 3, **dadurch gekennzeichnet, dass** der Durchlass (8) zu der Turbinenkammer (4) einen rechteckförmigen Austrittsquerschnitt mit einer Breite von 10 bis 18 Millimeter und einer Höhe von 14 bis 18 Millimeter aufweist.

5. Saugreinigungsgerät nach einem der Ansprüche 1 bis 4, **dadurch gekennzeichnet, dass** der Abstand (L) zwischen den Rotationsachsen der Walze (6) und der Turbine (3) 70 bis 90 Millimeter beträgt.

6. Saugreinigungsgerät nach einem der Ansprüche 1 bis 5, **dadurch gekennzeichnet, dass** Durchführungen und gegeneinander bewegliche Teile so abgedichtet sind, dass sich bei Anschluss eines handelsüblichen Saugers, der bei verschlossenem Saugstutzen eine Druckabsenkung gegen Atmosphärendruck von 100 mbar erzeugt, eine Druckabsenkung von mindestens 60 mbar einstellt, wenn das Saugreinigungsgerät mit einem durch Abklebung verschlossenen Saugmund an den Sauger angeschlossen wird.

7. Saugreinigungsgerät nach einem der Ansprüche 1 bis 6, **dadurch gekennzeichnet, dass** die Walze (6) außermittig zum Saugmund angeordnet ist.

## Claims

1. A vacuum cleaning device for domestic vacuum cleaners, comprising
a suction head (1) which comprises a suction orifice which is delimited on its floor side by suction orifice edges (2),
a turbine (3) which is in a turbine chamber (4) of the suction head (1) and which is driven by the suction air stream,
a roller (6) which comprises helically arranged fittings, which is disposed in a roller chamber (7) of the suction head (1), and which is driven by the turbine (3),
a passageway (8) which connects the roller chamber (7) to the turbine chamber (4), and
an outlet duct (9) which comprises a connecting nozzle (10) for a suction tube and which is attached to the turbine chamber (4) so that it can move by tilting,
wherein the turbine (3) is constructed as a Pelton wheel and is impinged upon substantially tangentially by the suction air stream emerging from the passageway (8), **characterised by** the following coordinated features:
1.1) the roller (6) comprises fittings of bristles (5), the bristle ends of which are situated in a region defined by two concentric, circular envelope curves (a, b), wherein in the region of the suction orifice the smaller envelope curve (a) is at a distance of one millimetre from the plane of the suction orifice edges (2) which slide on a textile covering to be cleaned, and wherein the envelope curve (b) with the larger diameter intersects the plane of the suction orifice edges (2) in the region of the suction orifice and protrudes below said edges by two millimetres;
1.2) the distance (s) between the partition wall of the roller chamber (7), which contains the passageway (8) to the turbine chamber (4), and the bristles (5) of the rotating roller (6) is at least eight millimetres at the narrowest point;
1.3) the volume of the turbine chamber (4) and the volume occupied by the material of the turbine (3) are in a ratio of 5:1 to 13:1, wherein the turbine (3) has a diameter of 45 to 60 millimetres and a length of more than 40 millimetres.

2. A suction cleaning device according to claim 1, **characterised in that** the ratio by volume of the turbine chamber (4) to the volume occupied by the material of the turbine (3) falls within the range from 6:1 to 8.5: 1.

3. A vacuum cleaning device according to claims 1 or 2, **characterised in that** the turbine (3) extends substantially over the entire width of the turbine chamber (4).

4. A vacuum cleaning device according to any one of claims 1 to 3, **characterised in that** the passageway (8) to the turbine chamber (4) has a rectangular outlet cross section with a width of 10 of to 18 millimetres and a height of 14 to 18 millmetres.

5. A vacuum cleaning device according to any one of claims 1 to 4, **characterised in that** the distance (L) between the axes of rotation of the roller (6) and of the turbine (3) is 70 to 90 mm.

6. A vacuum cleaning device according to any one of claims 1 to 5, **characterised in that** lead-throughs and parts which can move in relation to each other are sealed so that when a commercially available vacuum cleaner is connected which generates a pressure drop of 100 mbar in relation to atmospheric pressure when the suction nozzle is closed, a pressure drop of at least 60 mbar is obtained when the vacuum cleaning device is attached to the vacuum cleaner with its suction orifice sealed by an adhesive material.

7. A vacuum cleaning device according to any one of claims 1 to 6, **characterised in that** the roller (6) is disposed out of centre in relation to the suction orifice.

## Revendications

1. Appareil de nettoyage par aspiration pour aspirateur ménager, comprenant
une tête d'aspiration (1) qui comporte une bouche d'aspiration côté sol délimitée par des bords de bouche d'aspiration (2),
une turbine (3) entraînée par le courant d'air aspiré et disposée dans une chambre de turbine (4) de la tête d'aspiration (1),
un tambour à garniture hélicoïdale (6) qui est disposé dans une chambre de tambour (7) de la tête d'aspiration (1) et est entraîné par la turbine (3),
un passage (8) reliant la chambre de tambour (7) à la chambre de turbine (4), et
un canal de sortie (9) relié de manière basculante à la chambre de turbine (4) et associé à un manchon de raccordement (10) pour un tube d'aspiration,
la turbine (3) étant conçue sous la forme d'une roue de Pelton et étant alimentée sensiblement tangentiellement par le courant d'air aspiré sortant du passage (8), **caractérisé par** les dispositions suivantes :
1.1) Le tambour (6) est pourvu d'une garniture de poils (5) dont les extrémités de poils se trouvent dans une zone définie par deux enveloppantes concentriques circulaires (a, b), la plus petite enveloppante (a) présentant, dans la zone de la bouche d'aspiration, un écartement d'un millimètre par rapport au plan des bords de bouche d'aspiration (2) qui glissent sur le revêtement textile à nettoyer, et l'enveloppante (b) de plus grand diamètre coupant le plan des bords de bouche d'aspiration (2) dans la zone de la bouche d'aspiration et le dépassant de deux millimètres vers le bas ;
1.2) L'écartement (s) entre la cloison de la chambre de tambour (7) pourvue du passage (8) vers la chambre de turbine (4) et les poils (5) du tambour rotatif (6) est égal à au moins huit millimètres au point le plus étroit ;
1.3) le volume de la chambre de turbine (4) et le volume occupé par la matière de la turbine (3) sont dans un rapport de 5:1 à 13:1, la turbine (3) présentant un diamètre de 45 à 60 millimètres ainsi qu'une longueur de plus de 40 millimètres.

2. Appareil de nettoyage par aspiration selon la revendication 1, **caractérisé en ce que** le rapport de volume de la chambre de turbine (4) au volume occupé par la matière de la turbine (3) se situe dans la plage de 6:1 à 8,5:1.

3. Appareil de nettoyage par aspiration selon la revendication 1 ou 2, **caractérisé en ce que** la turbine (3) s'étend sensiblement sur toute la largeur de la chambre de turbine (4).

4. Appareil de nettoyage par aspiration selon l'une des revendications 1 à 3, **caractérisé en ce que** le passage (8) vers la chambre de turbine (4) présente une section de sortie rectangulaire avec une largeur de 10 à 18 millimètres et une hauteur de 14 à 18 millimètres.

5. Appareil de nettoyage par aspiration selon l'une des revendications 1 à 4, **caractérisé en ce que** l'écartement (L) entre l'axe de rotation du tambour (6) et celui de la turbine (3) est compris entre 70 et 90 millimètres.

6. Appareil de nettoyage par aspiration selon l'une des revendications 1 à 5, **caractérisé en ce que** les passages et les pièces mobiles les unes par rapport aux autres sont étanchés de façon que, en cas de raccordement d'un aspirateur du commerce provoquant, à manchon d'aspiration fermé, une baisse de pression de 100 mbar par rapport à la pression atmosphérique, une baisse de pression d'au moins 60 mbar soit produite lorsque l'appareil de nettoyage par aspiration est raccordé à l'aspirateur avec une bouche d'aspiration obturée par collage.

7. Appareil de nettoyage par aspiration selon l'une des revendications 1 à 6, **caractérisé en ce que** le tambour (6) est décentré par rapport à la bouche d'aspiration.
